# EUROPÄISCHE PATENTSCHRIFT

(11) **EP 1 370 733 B1**
(45) Veröffentlichungstag und Bekanntmachung des Hinweises auf die Patenterteilung: **13.10.2004**
(21) Anmeldenummer: 02702405.8
(22) Anmeldetag: 12.03.2002
(51) Int. Cl.: E02F 9/16

(54) **FAHRERKABINE FÜR EINE ARBEITSMASCHINE**
DRIVER'S CABIN FOR A MACHINE
CABINE DE CONDUCTEUR POUR MACHINE

(30) Priorität: 20.03.2001 DE 10113311
(43) Veröffentlichungstag der Anmeldung: 17.12.2003
(73) Patentinhaber: O & K ORENSTEIN & KOPPEL AG, 13581 Berlin (DE)
(72) Erfinder: STUCKENKEMPER, Heinrich, 44359 Dortmund (DE)
(74) Vertreter: Meinke, Jochen, Dipl.-Ing.
(86) Internationale Anmeldenummer: PCT/EP2002/002680
(87) Internationale Veröffentlichungsnummer: WO 2002/075061

(56) Entgegenhaltungen:
- DE-A- 2 147 839
- FR-A- 2 649 064
- PATENT ABSTRACTS OF JAPAN vol. 1995, no. 09, 31. Oktober 1995 (1995-10-31) -& JP 07 150591 A (SUMITOMO CONSTR MACH CO LTD), 13. Juni 1995 (1995-06-13)
- PATENT ABSTRACTS OF JAPAN vol. 1999, no. 02, 26. Februar 1999 (1999-02-26) -& JP 10 292432 A (KOMATSU LTD), 4. November 1998 (1998-11-04)
- PATENT ABSTRACTS OF JAPAN vol. 1998, no. 13, 30. November 1998 (1998-11-30) -& JP 10 219743 A (SHIN CATERPILLAR MITSUBISHI LTD), 18. August 1998 (1998-08-18)
- PATENT ABSTRACTS OF JAPAN vol. 1999, no. 13, 30. November 1999 (1999-11-30) -& JP 11 229439 A (PRESS KOGYO CO LTD), 24. August 1999 (1999-08-24)
- PATENT ABSTRACTS OF JAPAN vol. 1996, no. 11, 29. November 1996 (1996-11-29) -& JP 08 177081 A (KOMATSU LTD;KYOWA SANGYO KK), 9. Juli 1996 (1996-07-09)

## Beschreibung

Die Erfindung betrifft eine Arbeitsmaschine, insbesondere einen Bagger, mit einem Unterwagen mit Fahrwerk und einem Oberwagen mit Fahrerkabine.

Bagger dieser Art sind in vielfältigen Ausgestaltungen bekannt. Sie weisen üblicherweise einen Unterwagen mit Fahrwerk sowie einen Oberwagen auf, wobei der Oberwagen über einen Drehkranz oder dergl. mit dem Unterwagen verbunden ist. Der Oberwagen selbst trägt eine Fahrerkabine und das Antriebsaggregat, dieses kann ggf. in die Karosserie der Fahrerkabine integriert sein.

Die Fahrerkabine besteht bei derartigen Baggern aus einer Rahmenkonstruktion mit einem festen Dach, das über die A-, B- und C-Säulen abgestützt ist. Unterseitig befindet sich eine Tür zwischen A- und B-Säule, die verschließbar ist. Fenster sind zwischen den Säulen seitlich links und rechts sowie vorne und hinten vorgesehen. Das Lenkrad und die wesentlichen weiteren Betätigungselemente, insbesondere Fußpedale und dergl., befinden sich vor dem Fahrersitz im vorderen Bereich.

Wenn auch solche gängigen Fahrerkabinen seit langer Zeit eingesetzt werden, weisen sie doch Nachteile auf. So ist vor allem der Einstieg wenig komfortabel und beengt, er ist nur durch die seitliche Tür möglich, wobei je nach Größe des Fahrers das Einsteigen häufig relativ beschwerlich ist, da zum einen die Einstiegsbreite durch Sitz und Bedienelemente begrenzt ist und zum anderen die Bedienungselemente, das Lenkrad, Betätigungselemente usw., im Weg sein können. Speziell beim Radbagger ist der Einstieg behindert, da die Einstiegsöffnung oberhalb des Rades liegt und Stufen nur versetzt zur Öffnung angebracht sein können. Von weiterem Nachteil ist, dass der Fahrer aus einer solchen Fahrerkabine durch die Säulen eine eingeschränkte Sicht hat. Insbesondere behindern die A-Säulen und bei Radbaggern auch das Lenkrad und die Lenksäule die Sicht nach vorne auf den Arbeitsbereich, das feste Dach behindert die Sicht nach oben.

Aus JP-A-7150591 ist eine Arbeitsmaschine, insbesondere ein Bagger, mit einem Unterwagen mit Fahrwerk und einem Oberwagen mit Fahrerkabine bekannt, wobei die Fahrerkabine eine im Wesentlichen die ganze Vorderfläche, eine Seitenfläche und das Dach der Fahrerkabine bildende öffen- und verschließbare, im wesentlichen Bereich ihrer Oberfläche transparente Kuppel aufweist, welche an einem Drehpunkt an einem Schenkel eines bügelförmigen Trägers an einer Seite der Fahrerkabine angelenkt ist, dessen Wandausfüllung die Rückseite der Fahrerkabine bildet.

Aufgabe der Erfindung ist es demgegenüber, eine Arbeitsmaschine, insbesondere einen Bagger, zu schaffen, deren bzw. dessen Kabine gut zugänglich ist und eine gute Rundumsicht für den Fahrer ermöglicht.

Diese Aufgabe wird mit einer Arbeitsmaschine, insbesondere einem Bagger, mit einem Unterwagen mit Fahrwerk und einem Oberwagen mit Fahrerkabine, gelöst, wobei die Fahrerkabine eine im Wesentlichen die ganze Vorderfläche, beide Seitenflächen und das Dach der Fahrerkabine bildende, öffen- und verschließbare, im wesentlichen Bereich ihrer Oberfläche transparente Kuppel aufweist, welche an zwei Drehpunkten an den Schenkeln eines bügelförmigen Trägers zu beiden Seiten der Fahrerkabine angelenkt ist, dessen Wandausfüllung die Rückseite der Fahrerkabine bildet, wobei die Kuppel in offener Position einen Einstieg in die Fahrerkabine sowohl von vorne als auch von jeder Seite ermöglicht.

Anders als bei bisher bekannten Arbeitsmaschinen dieser Art ist somit im eigentlichen Sinne im geöffneten Zustand keine geschlossene Fahrerkabine mehr vorhanden, sondern lediglich ein unteres Rahmenteil und ein seitliches Rahmenteil, an dem die transparente Kuppel schwenkbar befestigt ist. Diese Kuppel ist klappvisierartig ausgebildet, in geöffneter Position ist somit der gesamte vordere Bereich der Kabine frei zugänglich, was einen bequemen Einstieg sowohl von vorne als auch seitlich ermöglicht. Zweckmäßigerweise sind dabei die Betätigungselemente nicht mehr im vorderen Bereich der Kabine angeordnet, sondern im rückwärtigen seitlichen Wandbereich, was aber problemlos möglich ist, da anstelle eines Lenkrades oder dergl. Multifunktionsbetätigungshebel (Joysticks) verwendet werden können. Da die Kuppel transparent ausgebildet ist, bestehen für den Fahrer auch hervorragende Sichtbedingungen, es herrscht praktisch eine freie Rundumsicht ohne störende Rahmenteile, wodurch die Handhabung der Arbeitsmaschine wesentlich erleichtert wird.

Anders als bei einem Helm mit Klappvisir weist die Kabine dann neben der Kuppel oberseitig nur einen bügelförmigen Träger auf, d.h. auch zur Rückseite hin wird die Sicht für den Fahrer nicht durch eine Rückwand behindert.

Vorzugsweise ist die wandausfüllung des bügelförmigen Trägers transparent.

Um die Abdichtung der Kuppel im geschlossenen Zustand zu gewährleisten, ist vorgesehen, dass der bügelförmige Träger kuppelinnenseitig angeordnet ist. Bei einem Öffnungsvorgang wird somit die Kuppel außenseitig über den Träger verschwenkt.

Weiterhin ist bevorzugt vorgesehen, dass die Kuppel in verschiedenen Öffnungspositionen, vorzugsweise stufenlos, arretierbar ist. Die Kuppel dient dann nicht nur als Türelement, welche vollständig geöffnet oder geschlossen werden kann, sondern erfüllt auch eine Fensterfunktion, d.h. der Fahrer kann die Kuppel auch nur teilweise schließen, um für eine Belüftung innerhalb der Kabine zu sorgen.

Die Kuppel selbst besteht bevorzugt aus Sicherheitsglas, grundsätzlich könnte sie aber auch aus einem geeigneten transparenten Kunststoffmaterial oder einem Material mit ähnlichen Eigenschaften bestehen.

Dabei ist ferner vorgesehen, dass in die Kuppel Heizdrähte integriert sind, um ein Beschlagen oder Vereisen zu vermeiden.

Ferner ist zur Erhöhung der Stabilität der Kuppel vorgesehen, dass diese außenrandseitig in einen Rahmen eingefasst ist.

Ferner ist vorteilhaft vorgesehen, dass die Lenksäule und das Lenkrad durch einen seitlich vom Fahrer angeordneten Lenkhebel (Joystick) ersetzt sind.

Die Erfindung ist nachstehend anhand der Zeichnung beispielhaft näher erläutert. Diese zeigt in:
- Fig. 1: in perspektivischer Vorderansicht den Oberwagen eines erfindungsgemäßen Baggers mit geschlossener Fahrerkabine und
- Fig. 2: eine perspektivische Seitenansicht des Oberwagens nach Figur 1 mit geöffneter Fahrerkabine.

Eine erfindungsgemäße Arbeitsmaschine ist in den Zeichnungen anhand eines Baggers dargestellt, von dem in der Zeichnung nur ein allgemein mit 1 bezeichneter Oberwagen dargestellt ist. Dieser Oberwägen 1 ist auf einem Unterwagen mit Fahrwerk angeordnet, auf dessen Gestaltung es im Rahmen der Erfindung nicht im Einzelnen ankommt.

Der Oberwagen 1 weist eine allgemein mit 2 bezeichnete Fahrerkabine auf. Diese Fahrerkabine 2 ist vorderseitig mit einer öffen- und verschließbaren, in etwa viertelkugelförmigen Kuppel versehen, die mit 3 bezeichnet ist. Diese Kuppel 3 ist im wesentlichen vollständig transparent ausgebildet, sie besteht bevorzugt aus einem Sicherheitsglas. Außenrandseitig ist sie umlaufend in einen Rahmen 4 eingefasst.

Die Kuppel 3 ist verschwenkbar an einem bügelförmigen Träger 5 der Kabine 2 angelenkt, wobei der bügelförmige Träger 5 die Rückseite der Kabine 2 bildet und mit einer transparenten Wandausfüllung 6 versehen ist, welche bevorzugt ebenfalls aus Glas bzw. einem Sicherheitsglas besteht.

Der bügelförmige Träger 5 ist dabei bevorzugt kuppelinnenseitig angeordnet, die Kuppel 3 selbst ist in wenigstens einem beiderseits des bügelförmigen Trägers 5 vorgesehenen Drehpunkt 7 verschwenkbar am bügelförmigen Träger 5 angelenkt. In geschlossener Position (Figur 1) bildet die Kuppel 3, abgesehen vom bügelförmigen Träger 5 mit Rückwand 6, praktisch die gesamte Außenwandung der Fahrerkabine 2.

In geöffneter Position der Kuppel 3 ist ein problemloser Einstieg von vorne oder auch seitlich in das Innere der Kabine 2 für den Fahrer möglich.

Wie insbesondere aus Figur 1 deutlich erkennbar ist, bietet diese Gestaltung der Fahrerkabine 2 mit der Kuppel 3 für den Fahrer eine ausgezeichnete Sicht, störende Rahmenteile sind praktisch nicht vorhanden.

Die Anlenkung der Kuppel 3 am bügelförmigen Träger 5 in den Drehpunkten 7 ist dabei bevorzugt derart, dass die Kuppel 3 stufenlos in verschiedenen Öffnungspositionen arretierbar ist. Die Kuppel 3 kann somit vollständig geschlossen werden, sie kann vollständig geöffnet werden aber auch Zwischenpositionen sind möglich, um dem Fahrer beispielsweise eine Belüftung des Kabineninnenraums zu ermöglichen.

Ferner kann vorgesehen sein, was zeichnerisch nicht dargestellt ist, dass in das Sicherheitsglas der Kuppel 3 Heizdrähte integriert sind, um ein Beschlagen bzw. Vereisen des Sicherheitsglases zu vermeiden.

Bevorzugt weist der Oberwagen 1 neben der eigentlichen Fahrerkabine 2 auch ein direkt an die Fahrerkabine 2 angeformtes Gehäuse 8 für ein nicht dargestelltes Antriebsaggregat, beispielsweise einen Dieselmotor, auf.

Die Kuppel 3 kann sich über der gesamten Breite des Oberwagens 1 erstrecken, sie kann, wie dies Figur 1 erkennen läßt, aber alternativ auch nur seitlich angeordnet sein.

Um ein problemloses Einsteigen für den Fahrer bei geöffneter Kuppel 3 zu ermöglichen, ist vorgehen, was zeichnerisch nicht dargestellt ist, dass sämtliche Bedienungsund Betätigungselemente für den Radbagger im Bereich des bügelförmigen Trägers 5, d.h. rückseitig in der Fahrerlcabine 2 angeordnet sind. Ein Lenkrad bei Radbaggern entfällt bevorzugt komplett, zur Betätigung der Lenkung ist bevorzugt ein Multifunktionshebel in Form eines Joysticks oder dergl. vorgesehen.

Natürlich ist die Erfindung nicht auf das dargestellte Ausführungsbeispiel beschränkt. Weitere Ausgestaltungen sind möglich, ohne den Grundgedanken zu verlassen. So kann die Kuppel 3 auch aus anderen Materialien bestehen, die transparent sind und eine ausreichende Festigkeit aufweisen, beispielsweise aus einem geeigneten Kunststoffmaterial und dergl. mehr.

## Patentansprüche

1. Arbeitsmaschine, insbesondere Bagger, mit einem Unterwagen mit Fahrwerk und einem Oberwagen mit Fahrerkabine, wobei die Fahrerkabine (2) eine im Wesentlichen die ganze Vorderfläche, beide Seitenflächen und das Dach der Fahrerkabine (2) bildende öffen- und verschließbare, im wesentlichen Bereich ihrer Oberfläche transparente Kuppel (3) aufweist, welche an zwei Drehpunkten (7) an den Schenkeln eines bügelförmigen Trägers (5) zu beiden Seiten der Fahrerkabine (2) angelenkt ist, dessen wandausfüllung (6) die Rückseite der Fahrerkabine (2) bildet, wobei die Kuppel (3) in offener Position einen Einstieg in die Fahrerkabine (2) sowohl von vorne als auch von jeder Seite ermöglicht.

2. Arbeitsmaschine nach Anspruch 1,
**dadurch gekennzeichnet,**
**dass** die Wandausfüllung (6) des bügelförmigen Trägers (5) transparent ist.

3. Arbeitsmaschine nach Anspruch 1 oder 2,
**dadurch gekennzeichnet,**
**dass** der bügelförmige Träger (5) kuppelinnenseitig angeordnet ist.

4. Arbeitsmaschine nach einem oder mehreren der Ansprüche 1 bis 3,
**dadurch gekennzeichnet,**
**dass** die Kuppel (3) in verschiedenen Öffnungspositionen, vorzugsweise stufenlos, arretierbar ist.

5. Arbeitsmaschine nach einem oder mehreren der Ansprüche 1 bis 4,
**dadurch gekennzeichnet,**
**dass** die Kuppel (3) aus Sicherheitsglas besteht.

6. Arbeitsmaschine nach einem oder mehreren der Ansprüche 1 bis 5,
**dadurch gekennzeichnet,**
**dass** in die Kuppel (3) Heizdrähte integriert sind.

7. Arbeitsmaschine nach einem oder mehreren der Ansprüche 1 bis 6,
**dadurch gekennzeichnet,**
**dass** die Kuppel (3) außenrandseitig in einen Rahmen (4) eingefasst ist.

8. Arbeitsmaschine nach einem oder mehreren der Ansprüche, 1 bis 7,
**dadurch gekennzeichnet,**
**dass** anstelle einer Lenksäule und eines Lenkrades ein seitlich vom Fahrer angeordneter Lenkhebel (Joystick) vorgesehen ist.

## Claims

1. Machine, in particular a digger, with a chassis with moving gear and a superstructure with driver cab, wherein the driver cab (2) has a cupola roof (3) which essentially forms the entire frontal face, both side faces and the roof of the driver cab (2), can be opened and closed, and which is essential transparent in the area of its surface, and which is articulated at two pivot points (7) on the legs of a stirrup-shaped carrier (5), at both sides of the driver cab (2), whose [the carrier's] wall filling (6) forms the rear face of the driver cab (2), wherein in its open position the cupola roof (3) allows a person to climb into the driver cab (2) from both the front as well as from either side.

2. Machine in accordance with claim 1, **characterised in that** the wall filling (6) of the stirrup-shaped carrier (5) is transparent.

3. Machine in accordance with claim 1 or 2, **characterised in that** the stirrup-shaped carrier (5) is arranged on the interior of the cupola roof.

4. Machine in accordance with one or more of the claims 1 to 3, **characterised in that** the cupola roof (3) can be arrested in various opening positions, preferably in an infinitely variable manner.

5. Machine in accordance with one or more of the claims 1 to 4, **characterised in that** the cupola roof (3) comprises safety glass.

6. Machine in accordance with one or more of the claims 1 to 5, **characterised in that** heating wires are integrated into the cupola roof (3).

7. Machine in accordance with one or more of the claims 1 to 6, **characterised in that** on the outer edge, the cupola roof (3) is enclosed in a frame (4).

8. Machine in accordance with one or more of the claims 1 to 7, **characterised in that** in place of a steering column and a steering wheel, a steering lever (joystick) is provided, arranged to the side of the driver.

## Revendications

1. Machine de travail, notamment excavatrice, comportant un châssis inférieur avec une unité de déplacement et un châssis supérieur avec une cabine de conducteur, la cabine de conducteur (2) comportant une coupole (3) pouvant être ouverte et fermée,formant sensiblement l'ensemble de la surface avant, des deux surfaces latérales et du toit de la cabine de conducteur (2) et étant transparente dans la partie de sa surface, et articulée, au niveau de deux points de rotation (7) sur les branches d'un support (5) en forme d'étrier des deux côtés de la cabine de conducteur (2), et dont le remplissage de paroi (6) forme le côté arrière de la cabine de conducteur (2), la coupole (3) permettant, dans la position ouverte, une montée dans la cabine de conducteur (2) aussi bien par l'avant que de chaque côté.

2. Machine de travail selon la revendication 1, **caractérisée en ce que** le remplissage de paroi (6) du support en forme d'étrier (5) est transparent.

3. Machine de travail selon la revendication 1 ou 2, **caractérisée en ce que** le support en forme d'étrier (5) est disposé sur le côté intérieur de la coupole.

4. Machine de travail selon une ou plusieurs des revendications 1 à 3, **caractérisée en ce que** la coupole (3) peut être arrêtée, de préférence d'une manière progressive, dans différentes positions d'ouverture.

5. Machine de travail selon une ou plusieurs des revendications 1 à 4, **caractérisée en ce que** la coupole (3) est réalisée en un verre de sécurité.

6. Machine de travail selon une ou plusieurs des revendications 1 à 5, **caractérisée en ce que** des fils chauffants sont intégrés dans la coupole (3).

7. Machine de travail selon une ou plusieurs des revendications 1 à 6, **caractérisée en ce que** la coupole (3) est enchâssée, au niveau de son bord extérieur, dans un cadre (4).

8. Machine de travail selon une ou plusieurs des revendications 1 à 7, **caractérisé en ce qu'**à la place d'une colonne de direction et d'un volant de direction, il est prévu un levier de direction (manette) disposé latéralement par rapport au conducteur.
